# EUROPÄISCHE PATENTSCHRIFT

(11) **EP 1 300 332 B1**
(45) Veröffentlichungstag und Bekanntmachung des Hinweises auf die Patenterteilung: **19.11.2003**
(21) Anmeldenummer: 01123884.7
(22) Anmeldetag: 05.10.2001
(51) Int. Cl.: B63H 5/125, B63H 25/42

(54) **Fahranlage für Schiffe, insbesondere für Kreuzfahrtschiffe**
Navigation arrangement, especially for cruise ships
Arrangement de navigation, notamment pour bateaux de croisière

(43) Veröffentlichungstag der Anmeldung: 09.04.2003
(73) Patentinhaber: Meyer, Peter, 26826 Weener (DE)
(72) Erfinder: Meyer, Peter, 26826 Weener (DE)
(74) Vertreter: Richter, Joachim, Dipl.-Ing.

(56) Entgegenhaltungen:
- EP-A- 0 623 507
- WO-A-89/05262
- US-A- 3 996 877

## Beschreibung

Die Erfindung betrifft eine Fahranlage für Schiffe, insbesondere Kreuzfahrtschiffe gemäß dem Oberbegriff des Anspruches 1.

Es ist bekannt, für Schiffe, vorzugsweise für Kreuzfahrt-/Passagierschiffe, Propelleranordnungen zu wählen, die sowohl die für die Vorausfahrt notwendigen Kräfte bereitstellen, als auch die zum Steuern der Schiffe bei Manövern und/ oder zum Kurshalten erforderlichen Querkräfte im Heckbereich zur Steuermomentbildung um die Hochachse durch entsprechende Steuer- oder Regelsignale, die auf die entsprechende elektrohydraulische RudermaschineNerstelleinheit für die Propelleranordnung einwirken, über eine entsprechende Verdrehung um die jeweilige Anlagenvertikalachse bereitstellen.

Dabei ist es zur Aufrechterhaltung eines möglichst gradlinigen Kurses von Schiffen bei Kursfahrt nötig, den gesamten Hauptantrieb oder bei Zwei-Propeller-Schiffen mindestens einen der beiden Antriebe um die Hochachse so zu verstellen, dass möglichst in kurzer Zeit ein sehr kleiner Winkel erreicht wird. Nur so werden die zur Aufrechterhaltung erforderlichen Querkräfte für die Geradeausfahrt des Schiffes wirtschaftlich für den Gesamtbetrieb erzeugbar. Insbesondere bei Kreuzfahrtschiffen kommen unter der Bezeichnung "Podded propulsors" Schiffsantriebsorgane zum Einsatz, bei denen der Antrieb, wie z. B. der E-Motor, der Propeller und die Gondel als drehbare Aufhängung in einem Aggregat zusammengefasst sind, das außerhalb des eigentlichen Schiffskörpers angeordnet ist. Das Einsatzgebiet dieser Pod-Propellerantriebe liegt dabei vornehmlich bei Schiffstypen, die besonders für den diesel-elektrischen Antrieb geeignet sind, wie z. B. Passagier- oder eisbrechende Schiffe, und dort insbesondere, wo eine besonders hohe Manövrierfähigkeit erforderlich ist. Bei diesen Pod-Propellerantrieben werden z. Zt. zwei Systeme eingesetzt. Einmal der Einzelpropeller mit fremderregtem Elektromotor und Luftkühlung und zum anderen Tandempropeller mit permanent erregtem Elektromotor und Kühlung über das Gehäuse. Bei Einzelpropellern wird nach Schubanordnung, bei der der Propeller hinter der Drehachse angeordnet ist, und der Zuganordnung (Propeller vor der Drehachse), unterschieden. Alle Pod-Propellerantriebe haben gemeinsam, dass mindestens ein Propeller und sein Antrieb in einem drehbaren gondelartigen Aggregat angeordnet sind.

Innerhalb eines derartig kombinierten Haupt- und Steuerantriebes, d. h. bei derartigen Pod-Propellerantrieben, sind bei der Kursfahrt die gesamten drehträgen Massen um die Drehachse zu beschleunigen und für den vorausberechneten kleinen Verstellwinkel auch wieder zielgenau abzubremsen, um den Regelkreis für das Geradeausfahrverhalten des Schiffes stabil betreiben zu können. Dies hat zur Folge, dass bei der Vielzahl der benötigten Kurskorrekturkräfte bzw. der Steuermomente für das Schiff erreicht werden muss, dass das zu steuernde Schiff für seinen wirtschaftlichen Betrieb zusätzliche Bewegungen um die Hochachse möglichst vermeidet. Die Lebensdauer der Lagerung der drehbar in das Schiff integrierten Haupt- und Steuerantriebe in dem vorzugsweise hochbelasteten kleinen Winkelbereich wird bei solcherartigen Betrieb um die Nulllage reduziert und die innerhalb des Systems für die krafthydraulische Verstellung um die Vertikalachse benötigten Ventile, Relais, Schalter, Bauteile und die schiffbaulichen Konstruktionen für die Integration der Pod-Propellerantriebe unterliegen einem hohen Verschleiß, der aus der Systemdynamik und der geringeren Dauerwechselfestigkeit herrührt. Die für die Sicherheit und die Wirtschaftlichkeit derart angetriebener und/oder gesteuerter Schiffe eingesetzten Systeme sind bei Pflege-, Wartungsund Reparaturmaßnahmen in der Regel sehr zeit- und kostenaufwendig, da die Bauteile und Komponenten schwer zugänglich sind und eine für den Betreiber des Schiffes unwirtschaftliche Dockung mit entsprechendem Nutzungsausfall in den meisten Fällen erforderlich wird.

Durch die WO 89/05262 A ist eine kombinierte Ruder- und Propelleranordnung zum Antreiben, Steuern und Manövrieren für Schiffe bekannt, wobei diese Ruder- und Propelleranordnung als Pod-Propellerantrieb (Azipod) bezeichnet wird. Diese Anordnung umfasst ein Ruder, das relativ zum Schiff um eine vertikale Drehachse drehbar ist. Mit dem Ruder ist eine Propellereinheit zusammengebaut, die einen Propeller enthält, der auf einer horizontalen Propellerwelle montiert ist, die für eine Drehung in einem Gehäuse der Propellereinheit gelagert ist. Die Einheit ist ebenfalls für Drehung relativ zum Schiff um eine vertikale Achse gelagert. Die Drehachsen von Ruder und Propellereinheit fallen zusammen, um Ruder und Einheit zu ermöglichen, relativ zueinander gedreht zu werden. Das Ruder kann mit einer Rudermaschine zur Drehung des Ruders verbunden werden, während die Propellereinheit wahlweise mit dem Schiff in einer festen Stellung verriegelbar ist oder mit dem Ruder zur gleichzeitigen Drehung mit diesem.

Bei dieser Ruder- und Propelleranordnung erfolgt eine energetische Kopplung von Propellerabstrom und seiner Energie und dem nachgeschalteten Ruder. Ruder- und Propellerantrieb bilden eine Steuer- und Antriebseinheit; es erfolgt keine Trennung dieser Einheiten und es ist dem Ruder- und Propellerantrieb keine gesonderte Kurshalteruderanlage zugeordnet. Wesentlich ist jedoch dabei, dass die vertikalen Drehachsen des drehbaren Ruderteils und der Propellereinheit zusammenfallen und die Propellereinheit in einer festen Stellung relativ zum Wasserfahrzeug unabhängig von der Drehung des Ruderteils haltbar ist.

Der EP 0 623 507 A ist ein Mechanismus zur Erhöhung des Wenderadius von Kleinbooten mit Außenbordmotoren zu entnehmen, bei denen die Steuerung mit Hilfe der Drehung des Motors erfolgt, wobei ein Zusatzruder vorgesehen ist, das in Verlängerung des Propellers des genannten Motors angeordnet ist. Danach umfasst dieser Mechanismus zur Erhöhung der Manövrierbarkeit eines Bootes mit Außenbordmotor oder Halbaußenbordmotor ein Zusatzruder, das hinter dem Propeller dieses Motors angeordnet ist und Mittel zur Übertragung der Drehbewegung auf das Ruder gleichzeitig mit der Drehbewegung dieses Motors, wobei
- eine Riemenscheibe, die hinten an diesem Motor angeordnet ist und die in der Lage ist, ein Drehmoment auf ein erstes Zahnrad zu übertragen,
- ein zweites Zahnrad, das mit dem ersten Zahnrad in Eingriff steht und auf dem Steuerschaft dieses Ruders angeordnet ist,
- ein gradliniges Teil, das an jedem Ende auf jeder Seite der Drehachse dieses Bootes am Boot befestigt ist und das über diese Riemenscheibe läuft, so dass der Teil dieses geradlinigen Teils, der über die Riemenscheibe läuft, eine im wesentliche elliptische Form beschreibt,
vorgesehen sind.

Auch bei dieser Ausgestaltung sind Schuberzeuger und Ruder mechanisch gekoppelt und demzufolge anders ausgebildet.

Bei der US 3,996,877 A handelt es sich um eine Propelleranordnung für Schiffe, bei der ein kleiner zusätzlicher unabhängiger antreibbarer Propeller in einer horizontalen Ebene schwenkbar angebracht und vorzugsweise in Längsrichtung mit mindestens einem Hauptpropeller ausgerichtet und geringfügig über ihm angeordnet ist. Vorzugsweise ist der Zusatzpropeller vor diesem Hauptpropeller in einem Abstand angeordnet, der mindestens drei Viertel des Durchmessers des Blattspitzenkreises des Zusatzpropellers beträgt. Der auf eine gemeinsame Querebene projizierte Blattspitzenkreis des Zusatzpropellers kann vollständig innerhalb des entsprechenden projizierten Blattspitzenkreises des Hauptpropellers oder teilweise außerhalb liegen. Die Anordnung kann einer Mehrzahl besonderer Propelleranordnungen angepasst werden, einschließlich Versatz oder Winkelstellung der Schublinie des Hauptpropellers, um dem vom Propellerdrehmoment bewirkten Drehmoment entgegenzuwirken und kann außerdem der Verwendung in Einfach- oder Mehrfachpropellerschiffen angepasst werden. Der Zusatzpropeller ist hauptsächlich für das Manövrieren im Hafen anpassbar mit einer Konstruktion, die für Betrieb bei niedriger Geschwindigkeit geeignet ist, im Unterschied zum Betrieb mit höherer Geschwindigkeit des Hauptpropellers. Außerdem kann der Zusatzpropeller die mittlere Betriebsgeschwindigkeit erhöhen.

Mit dem hier vorgesehenen Zusatzpropeller soll einerseits der Schubwirkungsgrad des Hauptpropellers bei gleichzeitiger Energieeinsparung erhöht und andererseits eine Manövrierhilfe mit relativ niedrigen Kosten erreicht werden. Danach umfasst dieses Wasserfahrzeug einen Schiffsrumpf, einen Hauptschutzpropeller für das gesamte Wasserfahrzeug, die am Heck des Schiffsrumpfmittels um eine erste feststehende Drehachse drehbar angebracht ist, erste Antriebsmittel zum Antrieb des Hauptpropellers, ein Gehäusemittel, das für die Bewegung um eine vertikale Schwenkachse am Heck des Rumpfmittels und vor dem Hauptpropeller schwenkbar angebracht ist, einen Zusatzpropeller, der um eine zweite, im Gehäusemittel feststehende Drehachse drehbar am Gehäusemittel angebracht ist, wobei die zweite Drehachse in einer Ebene über der ersten Drehachse angeordnet ist, zweite Antriebsmittel zum Antrieb des Zusatzpropellers unabhängig von den ersten Antriebsmitteln, wobei der Hauptpropeller und der Zusatzpropeller an den Spitzen ihrer Propellerblätter bei deren Drehung einen Kreis definieren und wobei, wenn die zweite Drehachse derart bewegt wird, dass sie mit der ersten Drehachse koplanar ist und wenn der Hauptpropeller und der Zusatzpropeller von einer Ebene betrachtet werden, die auf der ersten Drehachse oder der zweiten Drehachse senkrecht steht, die Kreise sich mindestens teilweise überlappen, wobei der Abstand zwischen den Kreisen in einer Richtung parallel zur Längsachse des Wasserfahrzeuges mindestens drei Viertel (0,75) des Durchmessers des Kreises des zweiten Propellers beträgt. Danach ist der Hauptantrieb feststehend. Zum Steuern bei allen Manövrierzuständen ist ein großes normales Ruder vorgesehen. Hinzukommt, dass der Hilfsantrieb bezogen auf die Hauptfahrtrichtung des Schiffes vor dem Hauptantrieb angeordnet ist.

Es ist daher Aufgabe der vorliegenden Erfindung, eine Fahranlage für Schiffe, insbesondere für Kreuzfahrtschiffe, mit kombinierten Haupt- und Steuerantrieben, insbesondere mit mindestens einem Pod-Propellerantrieb, zu schaffen, mit der eine hohe Dauerbelastung der um die Vertikalachse drehbaren Haupt- und Steuerantriebe bei Kursfahrt durch eine eigens dafür vorgesehene kleine und kompakte Kurshalteruderanlage vermieden und eine unwirtschaftliche Bereitstellung der Steuermomente sowie eine entsprechende Reduzierung des Sicherheitsniveaus vermieden werden.

Gelöst wird diese Aufgabe bei einer Fahranlage für Schiffe gemäß der eingangs angegebenen Art mit den im Kennzeichen des Anspruches 1 angegebenen Merkmalen.

Hiernach besteht die Erfindung bei einer derartigen Fahranlage für Schiffe darin, dass außerhalb des Schwenkbereiches des Haupt- und Steuerantriebes bzw. des Pod-Propellerantriebes oder der Pod-Propellerantriebe im Heckbereich des Schiffskörpers mindestens eine Kurshalteruderanlage als unabhängiges, separates, kleines und bevorzugterweise elektrohydraulisch betriebenes und mit einem strömungsgünstigen Profil ausgebildetes Ruder angeordnet ist, das während der Geradeausfahrt, vorzugsweise bei Kursreglerbetrieb (bzw. Selbststeuerbetrieb), bei während der Geradeausfahrt unbenutzten, nicht mehr eingesetzten und in Ruhestellung verbleibenden Haupt- und Steuerantrieben ausschließlich die für das Schiff notwendigen Steuermomente bereitstellen.

Die mit einer derart erfindungsgemäß ausgebildeten Fahranlage erzielten Vorteile bestehen insbesondere darin, dass bei Kursfahrt des Schiffes die Haupt- und Steuerantriebe wirtschaftlich und sicher den Schub für die Geradeausfahrt erzeugen und stationär in das Schiff einleiten und davon völlig entkoppelt eine oder gegebenenfalls sogar mehrere ausschließlich für diesen Zweck optimierte, separate Kurshalteruderanlagen ihre Steuer- bzw. Regelsignale direkt vom Kursregler bzw. Sollwertgeber (Selbststeuer) für kleine Ruderwinkel erhalten und mittels des entsprechend betriebenen Kurshalteruders schnell, genau und wirtschaftlich die entsprechenden Steuermomente auf das Schiff einwirken lassen. Darüberhinaus ergeben sich weitere Vorteile:
- Für Kurshalteruderanlagen werden kleine Anlagen eingesetzt, die in großen Stückzahlen eine wirtschaftliche Herstellung und Einbau ermöglichen; wenig Energie und geringen Platzbedarf haben; einsetzbar als Kurshalteruderanlagen sind alle gebräuchlichen Systeme;
- sie sind leicht und einfach elektrisch ansteuerbar;
- ohne Dockung wart- und pflegbar;
- Vermeidung von schaltbedingten Stromspitzen im Bordnetz bei Kursfahrt wegen des viel kleineren Leistungsbedarfs bei Einsatz der Kurshalteruderanlagen;
- erhebliche Verringerung des manövrierbedingten Zusatzwiderstandes für das Gesamtsystem Schiff bei Kursfahrt;
- optimal einstellbare stationäre leichte Spreizung der Haupt- und Steuerantriebe zur bestmöglichen Nutzung der Energie für die Schubbereitstellung in Längsrichtung bei Kursfahrt für verschiedene Einsatzprofile der Schiffe nach erfolgter Probefahrt und abhängig von realen Einsatzbedingungen durch die Fachleute des Schiffsbetriebes an Bord;
- bei kleinen Schiffsgeschwindigkeiten im Manövrier- bzw. Flachwasser-, Hafen-, Kanalbetrieb werden die dann sehr leistungsfähigen Pod-Propellerantriebe als Haupt- und Steuerantriebe als wirtschaftliche Heckquerstrahler und/oder Längsschuberzeuger allein oder gemeinsam mit den Bugquerstrahlsteuern eingesetzt, während dann die Kurshalteruderanlage/n in ihrer Nulllage verbleiben;
- Schiffe mit einem oder mehreren Pod-Propellerantrieben sind jederzeit auch bei schon gebauten Schiffen nachrüstbar;
- die Anordnung der Kurshalteruderanlagen erfolgt im Nachstrom des jeweiligen Schiffes.

Weitere vorteilhafte Ausgestaltungen der Erfindung sind Gegenstand der Unteransprüche.

Die Anzahl der Kurshalteruderanlagen wird sich jeweils nach der Größe des Schiffes und der Anzahl der Pod-Propellerantriebe richten. Jede Kurshalteruderanlage ist gegenüber dem Pod-Propellerantrieb bzw. den Pod-Propellerantrieben bei Kursfahrt vorrangig eingesetzt, wobei es besonders vorteilhaft ist, wenn die dem Pod-Propellerantrieb nachgeordnete oder nachgeordneten Kurshalteruderanlagen seitlich versetzt zu dem oder den Pod-Propellerantrieben am Hinterschiff des Schiffskörpers integriert sind.

Die Kurshalteruderanlagen werden während der Kursfahrt des Schiffes eingesetzt. Dazu erhalten sie ihre Stellsignale entweder durch manuelle Vorgabe seitens der Schiffsführung über den Kursregler (Selbststeueranlage) oder alternativ von der Zeit- oder Wegsteuerung vom Brückenfahrpult (Steuerständen). Nach einer weiteren Ausgestaltung ist es aber durchaus auch möglich, die Ansteuerung der Kurshalterudermaschinen automatisch über die Messung der Schiffsgeschwindigkeit ab einer vorzuwählenden und/oder einzustellenden Geschwindigkeit mit den oben angegebenen Sollwertgebern zu erreichen. Immer dann, wenn die Kurshalterudermaschinen eingesetzt werden, - wie bei der Geradeausfahrt mit höheren Geschwindigkeiten oder auch in den Fällen der Bahnregelung - werden die Haupt- und Steuerantriebe zunächst in ihre vorherbestimmten "Nulllagen" gedreht und verbleiben dort solange stationär, bis die Schiffsführung gewollt "Manöverbetrieb" oder aber z. B. auch "Notmanöver" mit Prioritätsvorrang (Override) ordert, was unverzüglich durch die Schiffsführung gewollt "Manöverbetrieb" oder aber z. B. auch "Notmanöver" mit Prioritätsvorrang (Override) ordert, was unverzüglich durch die Verstellung der Haupt- und Steuerantriebe zu den notwendigen Winkeln mit entsprechender Steuerwirkung für das Schiff führt.

Ausführungsbeispiele der Erfindung sind in der Zeichnung dargestellt. Es zeigen:
- Fig. 1: In einer schematischen Seitenansicht ein Schiff mit einem im Heckbereich angeordnetem Haupt- und Steuerantrieb in Form eines Pod-Propellerantriebes, und mit einer unabhängig angesteuerten und dahinter angeordneten Kurshalteruderanlage,
- Fig. 2: eine vergrößerte Seitenansicht des Hinterschiffes mit dem Haupt- und Steuerantrieb und der dahinter angeordneten Kurshalteruderanlage,
- Fig. 3: eine vergrößerte Wiedergabe eines Pod-Propellerantriebes mit einem Propeller,
- Fig.4: in einer schematischen Seitenansicht den Pod-Propellerantrieb mit einem Propeller und mit dahinter angeordneter Kurshalteruderanlage,
- Fig. 5: eine schematische Seitenansicht der Anordnung eines Pod-Propellerantriebes mit zwei Propellern und einer dahinter angeordneten Kurshalteruderanlage,
- Fig.6: in einer schaubildlichen Ansicht das Hinterschiff eines Schiffes mit zwei Pod-Propellerantrieben und mittig dahinter angeordneter Kurshalteruderanlage,
- Fig. 7: schematisch eine Ansicht von oben der Zuordnung einer Kurshalteruderanlage zu einem Pod-Propellerantrieb und
- Fig. 8: eine schematische Ansicht einer Gesamtanlage aus zwei Pod-Propellerantrieben mit dahinter angeordneten Kurshalteruderanlagen.

Die in Fig. 1 und 2 dargestellte erfindungsgemäße Fahranlage 10 für Schiffe, insbesondere für Kreuzfahrtschiffe 100, weist beispielsweise im Heckbereich 115 des Schiffskörpers 110 zwei Haupt- und Steuerantriebe 20, 20' auf, die als Pod-Propellerantriebe (Podded propulsors) 25, 25' ausgebildet sind. Bei der in Fig. 3 gezeigten Ausführungsform ist ein Propeller 26 an einem gondelartigen Gehäuse 27 vorgesehen, das den Propellerantrieb aufnimmt und das drehbar am Schiffskörper 110 des Heckbereiches 115 angeordnet ist. Dieser Pod-Propellerantrieb 25 ist in an sich bekannter Weise ausgebildet. Bugseitig sind im Schiffskörper 110 bevorzugterweise zwei Bug-Querstrahlruder 120, 120' vorgesehen.

Des weiteren weist die Fahranlage 10 mindestens eine Kurshalteruderanlage 30 auf, die außerhalb des Schwenkbereiches des Pod-Propellerantriebes 25 und von diesem unabhängig im Heckbereich 115 des Schiffskörpers 110 strömungsgünstig angeordnet ist. Bei dieser Kurshalteruderanlage 30 handelt es sich um ein unabhängig vom Pod-Propellerantrieb arbeitendes, separates, kleines und bevorzugterweise elektrohydraulisch betriebenes und mit einem strömungsgünstigen Profil ausgebildetes Ruder 35, das während der Geradeausfahrt, vorzugsweise bei Kursreglerbetrieb, bei während der Geradeausfahrt unbenutzten nicht mehr eingesetzten und in Ruhestellung verbleibenden Haupt- und Steuerantrieben 20, ausschließlich die für das Schiff notwendigen Steuermomente bereitstellt. Diese Kurshalteruderanlage 30 ist in an sich bekannter Weise ausgebildet. Hier können jede Art von Ruderanlagen eingesetzt werden, so u. a. auch Profilruder mit angelenkter Flosse. Auch Ruder, bestehend aus einem Hauptruder und einer an diesem angelenkten, durch das Hauptruder zwangsgeführten Flosse, können eingesetzt werden. Als elektrohydraulische Antriebe sind alle bekannten Rudermaschinen wie z. B. in Zylinder-, Tauchkolben- oder Drehflügelbauart geeignet, jedoch auch andersartig ausgebildete Antriebssysteme können zum Einsatz kommen.

Wie Fig. 4 zeigt, ist die Kurshalteruderanlage 30 hinter einem Pod-Propellerantrieb 25 mit einem Propeller 26 angeordnet. Bei der Ausführungsform gemäß Fig. 5 weist der Pod-Propellerantrieb 25 zwei Propeller 26, 26' auf. Auch bei dem Einsatz eines derart ausgebildeten Pod-Propellerantriebes ist die Kurshalteruderanlage 30 dahinter angeordnet.

Sind im Heckbereich 115 des Schiffskörpers 110 zwei Pod-Propellerantriebe 25, 25' entsprechend Fig. 6 angeordnet, dann ist die Kurshalteruderanlage 30 mittig zu den beiden Pod-Propellerantrieben 25, 25' und hinter diesen angeordnet (Fig. 6 und 8).

Bei nur einem Pod-Propellerantrieb 25 ist die Kurshalteruderanlage 30 auch hinter dem Pod-Propellerantrieb angeordnet, jedoch seitlich zu diesem versetzt, wie dies in Fig. 7 bei A und B angedeutet ist.

Bei Kursfahrt eines Schiffes erzeugen die Haupt- und Steuerantriebe 20 den Schub für die Geradeausfahrt. Die von dem Haupt- und Steuerantrieb 20 bzw. den Haupt- und Steuerantrieben unabhängig arbeitende Kurshalteruderanlage 30 bzw. Kurshalteruderanlagen setzen die Steuer- bzw. Regelsignale, die direkt vom Kursregler bzw. Sollwertgeber (Selbststeueranlage) erhalten werden, direkt durch Ruderblattanstellung und dadurch bewirkte Querkräfte und die sich damit ergebenden Steuermomente für das Schiff um. Dadurch werden während dieser betrieblichen Nutzung bei Kursfahrt des Schiffes die Pod-Propellerantriebe entlastet und es wirken auf diese keine großen Änderungskräfte bzw. Momente um die Drehachsen ein.

## Patentansprüche

1. Schiff mit Fahranlage insbesondere Kreuzfahrtschiffe, mit kombinierten Haupt- und Steuerantrieben (20) mit mindestens einem Pod-Propellerantrieb (Podded propulsors) (25; 25'), wobei der Antrieb und mindestens ein Propeller (26; 26') in einem drehbaren, gondelartigen, außerhalb des eigentlichen Schiffskörpers (110) im Heckbereich (115) angeordneten Aggregat bzw. gondelartigen Gehäuse (27) zusammengefasst sind,
**dadurch gekennzeichnet,**
**dass** außerhalb des Schwenkbereiches des Pod-Propellerantriebes (25) bzw. der Pod-Propellerantriebe (25; 25') im Heckbereich (115) des Schiffskörpers (110) mindestens eine Kurshalteruderanlage (30) als unabhängiges, separates, kleines und bevorzugterweise elektrohydraulisch betriebenes und mit einem strömungsgünstigen Profil ausgebildetes Ruder (35) angeordnet ist, das während der Geradeausfahrt, vorzugsweise bei Kursreglerbetrieb (Selbststeuerbetrieb) bei während der Geradeausfahrt unbenutzten, nicht mehr eingesetzten und in Ruhestellung verbleibenden Haupt- und Steuerantrieben (20), ausschließlich die für das Schiff notwendigen Steuermomente bereitstellt.

2. Fahranlage nach Anspruch 1,
**dadurch gekennzeichnet,**
**dass** eine Kurshalteruderanlage (30) hinter dem Pod-Propellerantrieb (25) angeordnet ist.

3. Fahranlage nach Anspruch 1,
**dadurch gekennzeichnet,**
**dass** jedem Pod-Propellerantrieb (25; 25') je eine Kurshalteruderanlage (30) zugeordnet ist.

4. Fahranlage nach einem der Ansprüche 1 bis 3,
**dadurch gekennzeichnet,**
**dass** die hinter dem Pod-Propellerantrieb (25; 25') angeordnete oder angeordneten Kurshalteruderanlagen (30) seitlich versetzt zu dem oder den Pod-Propellerantrieben (25; 25') im Heckbereich (115) des Schiffskörpers (110) sind.

5. Fahranlage nach einem der Ansprüche 1 bis 4,
**dadurch gekennzeichnet,**
**dass** die Kurshalteruderanlage bzw. die Kurshalteruderanlagen (30) außerhalb des Propellerstrahlbereiches des Pod-Propellerantriebes (25; 25') angeordnet ist.

6. Fahranlage nach einem der Ansprüche 1 bis 5,
**dadurch gekennzeichnet,**
**dass** bei zwei Pod-Propellerantrieben (25; 25') eine Kurshalteruderanlage (30) vorgesehen ist, die mittig zu den beiden Pod-Propellerantrieben (25, 25') angeordnet ist.

7. Fahranlage nach einem der Ansprüche 1 bis 6,
**dadurch gekennzeichnet,**
**dass** jede Kurshalteruderanlage (30; 30') aus einer in an sich bekannter Weise ausgebildeten Ruderanlage besteht.

8. Fahranlage nach einem der Ansprüche 1 bis 7,
**dadurch gekennzeichnet,**
**dass** jede Kurshalteruderanlage (30; 30') einzeln unabhängig und/oder gemeinsam gleichzeitig die zum Kurshalten des Schiffes notwendigen Stellsignale vom Kursregler (Selbststeuer) erhält und die Haupt- und Steuerantriebe ausschließlich den Vorausschub für das Schiff erzeugen.

## Claims

1. A ship with a navigation arrangement, in particular for cruise vessels, with combined main and control drives (20), with at least one podded propulsor (25, 25'), whereby the drive and at least one propeller (26; 26') are combined in a rotatable gondel-type unit or gondel-type housing (27) placed outside the proper hull (110) in the stern area (115),
**characterized in**
**that** at least one course keeping rudder system (30) is placed outside the swivelling range of the podded propulsor (25) or of the podded propulsors (25; 25') in the stern area (115) of the hull (110) as an independent, separate, small and preferably electrohydraulically operated rudder (35) configured with a flow favourable profile which makes available only the steering moments necessary for the ship during the straight forward travelling, preferably under course control operation (autopilot operation), the main and control drives (20) being unused during the straight forward travelling, no longer used and remaining in inoperative position.

2. A navigation arrangement according to claim 1,
**characterized in**
**that** a course keeping rudder system (30) is placed behind the podded propulsor (25).

3. A navigation arrangement according to claim 1,
**characterized in**
**that** a course keeping rudder system (30) is respectively assigned to each podded propulsor (25; 25').

4. A navigation arrangement according to any of the claims 1 to 3,
**characterized in**
**that** the course keeping rudder system or the course keeping rudder systems (30) placed behind the podded propulsor (25; 25') are laterally offset to the podded propulsor or the podded propulsors (25; 25') in the stern area (115) of the hull (110).

5. A navigation arrangement according to any of the claims 1 to 4,
**characterized in**
**that** the course keeping rudder system or the course keeping rudder systems (30) is placed outside the propeller thrust area of the podded propulsor (25; 25').

6. A navigation arrangement according to any of the claims 1 to 5,
**characterized in**
**that** for two podded propulsors (25; 25') a course keeping rudder system (30) is provided for which is placed in the middle of the two podded propulsors (25; 25').

7. A navigation arrangement according to any of the claims 1 to 6,
**characterized in**
**that** each course keeping rudder system (30; 30') consists in a rudder system configured in a way known in itself.

8. A navigation arrangement according to any of the claims 1 to 7,
**characterized in**
**that** each course keeping rudder system (30; 30') receives individually, independently and/or together simultaneously the control signals necessary for the course keeping of the ship from the course controller (autopilot) and the main and control drives produce solely the forward thrust for the ship.

## Revendications

1. Navire avec installation de navigation, notamment bateaux de croisière, avec propulsion principale et de commande combinée (20) avec au moins une hélice capsulée de gouvernail actif (25 ; 25'), la propulsion et au moins une hélice (26 : 26') étant réunies dans un agrégat rotatif de type gondole ou bâti de type gondole (27), placé à l'extérieur de la coque proprement dite (110) dans la zone de la poupe (115),
**caractérisée en ce**
**qu'**au moins un appareil de gouvernail de maintien de cap (30) est placé à l'extérieur de la zone de pivotement de l'hélice capsulée de gouvernail actif (25) ou des hélices capsulées de gouvernail actif (25 ; 25') dans la zone de la poupe (115) de la coque (110) comme petit gouvernail (35) indépendant séparé et de préférence commandé de manière électrohydraulique et configuré avec un profil favorable au courant, gouvernail qui ne met à disposition que les couples de commande nécessaires pour le navire pendant la marche en ligne droite, de préférence lors de la marche en pilotage de cap (marche en autopilotage), les propulsions principale et de commande (20) étant non utilisées, plus utilisées et restant en position de repos.

2. Installation de navigation selon la revendication 1,
**caractérisée en ce**
**qu'**une installation de gouvernail de maintien de cap (30) est placée derrière l'hélice capsulée de gouvernail actif (25).

3. Installation de navigation selon la revendication 1,
**caractérisée en ce**
**qu'**une installation de gouvernail de maintien de cap (30) est associée respectivement à chaque hélice capsulée de gouvernail actif (25 ; 25').

4. Installation de navigation selon l'une des revendications 1 à 3,
**caractérisée en ce**
**que** la ou les installations de gouvernail de maintien de cap placée (s) derrière l'hélice capsulée de gouvernail actif 25 ; 25') sont décalées latéralement de l'hélice capsulée de gouvernail actif ou des hélices capsulées de gouvernail actif (25 ; 25') dans la zone de la poupe (115) de la coque (110).

5. Installation de navigation selon l'une des revendications 1 à 4,
**caractérisée en ce**
**que** l'installation de gouvernail de maintien de cap ou les installations de gouvernail de maintien de cap (30) est placée à l'extérieur de la zone du jet de l'hélice de l'hélice capsulée de gouvernail actif (25 ; 25').

6. Installation de navigation selon l'une des revendications 1 à 5,
**caractérisée en ce**
**que**, pour deux hélices capsulées de gouvernail actif (25 ; 25'), une installation de gouvernail de maintien de cap (30) est prévue qui est placée au milieu des deux hélices capsulées de gouvernail actif (25, 25').

7. Installation de navigation selon l'une des revendications 1 à 6,
**caractérisée en ce**
**que** chaque installation de gouvernail de maintien de cap (30 ; 30') est constituée par une installation de gouvernail configurée de manière connue en soi.

8. Installation de navigation selon l'une des revendications 1 à 7,
**caractérisée en ce**
**que** chaque installation de gouvernail de maintien de cap (30 ; 30') reçoit du pilote de cap (autopilotage) des signaux de réglage nécessaires au maintien de cap du navire indépendants individuellement et/ou en commun simultanément et les propulsions principale et de commande produit uniquement la poussée en avant du navire.
